# FASCICULE DE BREVET EUROPEEN

(11) **EP 0 177 423 B1**
(45) Date de publication et mention de la délivrance du brevet: **14.09.1988**
(21) Numéro de dépôt: 85401917.1
(22) Date de dépôt: 02.10.1985
(51) Int. Cl.: F23D 14/52

(54) **Buse de chalumeau à mélange interne**
Innenmischende Schneidbrennerdüse
Cutting torch nozzle with an internal mixture

(30) Priorité: 03.10.1984 FR 8415154
(43) Date de publication de la demande: 09.04.1986
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: Bolot, Denis, F-95300 Pontoise (FR); Cuny, Francis, F-78250 Mezy-sur-Seine (FR); Lasnier, Didier, F-95000 Cergy (FR)
(74) Mandataire: Sadones Laurent, Renée

(56) Documents cités:
- DE-A- 2 211 110
- FR-A- 491 070
- FR-A- 1 541 971
- US-A- 1 526 923
- US-A- 1 940 343
- US-A- 2 348 839

## Description

La présente invention est relative à une buse de chalumeau à mélange interne, du type comprenant une enveloppe annulaire extérieure et un noyau disposé dans cette enveloppe, l'enveloppe et le noyau définissant une série de canaux dont chacun comporte successivement, à partir de l'amont, une zone d'injection adaptée pour être alimentée en gaz combustible et en gaz comburant, une zone de mélange puis une zone d'homogénéisation l'enveloppe extérieure se prolongeant au-delà de l'extrémité du noyau et formant à son extrémité aval un conduit unique de sortie du mélange.

On sait qu'il existe deux familles principales de chalumeaux: les chalumeaux à mélange global préalable et les chalumeaux à mélange dans la buse:
- dans les premiers, le mélange combustible- comburant est effectué très en amont de la buse, à plusieurs dizaines de centimètres de l'orifice de sortie, lequel délivre un dard unique. Ces chalumeaux offrent un avantage de simplicité de réalisation, notamment en ce qui concerne la buse, qui est une pièce vulnérable. Par contre, en cas de rentrée de flamme (initiée par exemple par une obstruction partielle de l'orifice de sortie de la buse), le front de flamme pénètre à l'intérieur du chalumeau et peut se stabiliser au niveau de l'injecteur. C'est le phénomène dit de «pris à l'injecteur», susceptible de détruire le chalumeau et, dans le cas d'un appareil manuel, de brûler la main de l'opérateur;
- dans les seconds, l'injection, le mélange et l'homogénéisation du mélange sont regroupés à l'intérieur de la buse. Comme il est difficile de mélanger et d'homogénéiser des débits supérieurs à 500 I/h sur une longueur aussi faible que celle d'une buse (quelques dizaines de mm), ce principe a conduit, pour atteindre plusieurs m³/h, à fractionner le débit total en le répartissant dans plusieurs canaux fraisés identiques régulièrement répartis autour de la buse.

L'avantage essentiel des chalumeaux de la seconde famille réside dans une très grande sécurité d'emploi: en cas de rentrée de flamme, celle-ci n'intéresse généralement qu'un seul canal, et comme la distance entre le front de flamme et l'injecteur est faible, le volume concerné de mélange détonant est considérablement plus faible qu'avec un chalumeau à mélange préalable. De toute manière, même en cas de rentrée de flamme généralisée (ce qui est improbable), la main de l'opérateur, éloignée de la buse de plusieurs dizaines de cm, ne risque absolument rien.

Dans la plupart des buses connues à mélange interne, le principe de division du débit a conduit à réaliser des canaux s'étendant jusqu'à l'extrémité avant de la buse, de sorte qu'il s'agit de buses multidards, ce qui exclut certaines applications, par exemple la chaude de retrait, qui nécessitent un chauffage ponctuel. Par ailleurs, le brevet US 1 940 343 propose une buse monodard à mélange interne, qui est du type indiqué plus haut. Cependant, cette buse présente certains inconvénients, notamment en ce qui concerne la conception de la zone d'homogénéisation et sa liaison avec le conduit de sortie du mélange.

L'invention a pour but de fournir une buse monodard qui, pour une longueur totale modérée, assure l'éjection dans d'excellentes conditions d'un mélange bien homogène, pour des débits pouvant atteindre plusieurs m³/h.

A cet effet, l'invention a pour objet une buse de chalumeau du type précité, caractérisé en ce que dans la zone d'homogénéisation, les canaux ont une section nettement plus forte que dans la zone de mélange et en ce que les canaux débouchent dans un espace annulaire délimité entre l'enveloppe extérieure et le noyau et ayant une section à peu près constante et égale à la section totale des canaux dans la zone d'homogénéisation cet espace annulaire débouchant à son tour dans un passage unique à section décroissante délimité par l'enveloppe extérieure et dont l'extrémité aval forme ledit conduit unique de sortie du mélange.

Un exemple de réalisation de l'invention va maintenant être décrit en regard du dessin annexé, sur lequel:
- la figure 1 est une vue en coupe longitudinale d'une buse de chalumeau conforme à l'invention;
- la figure 2 est une demi-vue partielle en coupe longitudinale illustrant un détail de réalisation de cette buse; et
- la figure 3 est une demi-vue partielle en coupe longitudinale illustrant une variante.

La buse de chalumeau représentée à la figure 1 est constituée de deux éléments: une enveloppe extérieure 1 et un noyau ou «carotte» intérieur. Elle est pour l'essentiel de révolution autour d'un axe X-X; pour la commodité de la déscription, on supposera que cet axe est horizontal et que les gaz circulent de l'extrémité droite (extrémité amont) à l'extrémité gauche (extrémité aval) de la buse; on se référera dans la suite à des abscisses x comptées de droite à gauche le long de l'axe X-X, d'une origine (x=0) correspondant au plan d'extrémité amont de l'enveloppe 1 à une valeur x = _{X7} correspondant à son plan d'extrémité aval.

La paroi intérieure de l'enveloppe 1 comporte deux parties: sur l'essentiel de sa longueur de x = 0 à x₆, une partie 3 tronconique convergente, puis une partie cylindrique 4 s'étendant de x₆ à x₇-

Extérieurement l'enveloppe 1 comporte dans sa partie amont un filetage 5 de raccordement à une tête de chalumeau (non représentée), puis un six- pans 6 de serrage, puis elle présente une forme convergente jusqu'à son extrémité aval.

Le noyau 2 a la forme générale d'une aiguille conique de même angle au sommet que la partie 3 de l'évidement de l'enveloppe, ce qui lui permet de se positionner et de se fixer dans cette dernière par simple coincement. Plus précisément, ce noyau comporte, d'amont en aval:
- une partie divergente 7, extérieure à l'enveloppe 1, adaptée pour s'appliquer de façon étanche contre une portée conjuguée de la tête de chalumeau;
-jusqu'à l'absicisse x₃, située à peu près à mi- longueur de la partie 3 de l'enveloppe, une partie tronconique 8 convergente conjuguée de cette partie 3;
- de x₃ à x₄, une courte zone tronconique 9 plus fortement convergente; et
- de x₄ à _{X5}, un nez 10 d'allure parabolique qui se termine par une pointe arrondie 11, par exemple suivant un rayon de 0,3 mm, comme on le voit mieux à la figure 2.

D'un point situé à l'extérieur de l'enveloppe jusqu'à l'abscisse x₄, le noyau 2 comporte une série de rainures longitudinales 12 régulièrement réparties sur sa périphérie. Il comporte aussi, à partir de sa face d'extrémité amont, un perçage axial borgne 13 et, à partir de celui-ci, une série de conduits 14 dont chacun débouche dans une rainure 12 à une certaine distance x₁ du plan d'extrémité amont de l'enveloppe 1.

A partir de l'abscisse x = 0, les rainures 12 délimitent avec la partie de paroi 3 de l'enveloppe autant de canaux 15 dont la section de passage, définie par la profondeur des rainures, varie: cette section, après avoir augmenté de x=0 à x₁ (injection du combustible), est faible de x₁ à x₂, puis nettement plus grande de x₂ à x₃. Les rainures 12 disparaissent ensuite progressivement dans la zone 9, qui constitue une zone de transition où les canaux débouchent dans un espace annulaire 16 délimité entre le noyau et l'enveloppe de x₃ à x₅.

Si s désigne la section de chaque canal 15 à à l'abscisse x₃, n le nombre de canaux et S la section de l'espace annulaire 16 à l'abscisse x₄, on a sensiblement S = n.s, à ± 10% près.

De x₄ à x₅, le profil parabolique du noyau 2 est choisi de manière que la section de l'espace annulaire 16 reste sensiblement constante et égale à la valeur S définie ci-dessus.

De x₅ à x₆, la partie de paroi 3 de l'enveloppe 1 délimite à elle seule un passage unique 17 à section circulaire décroissante; de x₆ à _{X7} la partie de paroi 4 délimite un conduit unique 18 à section circulaire constante qui se raccorde au passage 17.

En fonctionnement, la buse ainsi décrite est fixée sur la tête d'un chalumeau; du gaz combustible, par exemple de l'acétylène, est envoyé dans le perçage 13 du noyau, et de l'oxygène est injecté dans l'extrémité amont des rainures 12. Il se produit alors dans chaque canal 15 les phénomènes suivants:
- sous l'effet de sa propre pression d'alimentation et de l'aspiration créée par l'oxygène, le gaz combustible pénètre dans le conduit 14 et se jette dans le canal 15 à l'abscisse x₁;
- de x₁ à x₂, une vitesse élevée de la veine gazeuse (faible section de passage) favorise la création de turbulences propices à un brassage des filets d'oxygène et de gaz combustible. Cette zone est une zone de mélange des deux gaz; et
- de _{X2} à x₃, l'augmentation considérable de la section offerte au passage du gaz ralentit la vitesse du mélange afin de lui donner le temps de s'homogénéiser. Cette zone constitue une zone d'homogénéisation primaire du mélange.

Les veines gazeuses se rejoignent dans la zone de transition 9 puis s'écoulent dans l'espace annulaire 16. La section de cet espace étant constante, il s'y produit simplement une poursuite de l'homogénéisation, c'est-à-dire que l'espace 16 constitue une zone d'homogénéisation secondaire.

Ensuite, le mélange traverse le passage 17, où il subit une accélération jusqu'à atteindre, à l'entrée du conduit 18, une vitesse suffisante pour équilibrer, à la sortie de la buse, la vitesse de déflagration du mélange.

Dans la variante de la figure 3, le nez 10 du noyau est modifié de façon à en faciliter la réalisation: au lieu d'avoir un profil rigoureusement parabolique, ce nez est constitué par un tronc de cône amont 19 suivi d'un cône 20 plus fortement convergent, lequel se termine par la même pointe arrondie 11 que précédemment.

Le cercle de raccordement du tronc de cône 19 et du cône 20 est situé à l'abscisse xₛ, intermédiaire entre x₄ et x₅, pour laquelle la section de passage du gaz serait maximale si le nez 10 était un cône unique 21 s'étendant de x₄ à _{X5}, comme représenté en trait mixte à la figure 3.

Avec une telle réalisation du nez 10, on constate que l'on a encore: S (_{X4}) = S (_{X5}) = S (x₈) _ n.s à ± 10% près, de sorte que le comportement du mélange dans l'espace 16 reste pratiquement le même qu'avec la configuration des figures 1 et 2.

La demanderesse a testé avec succès une buse oxy-acétylénique à mélange interne conforme à la variante de la figure 3, pour des débits d'acétylène allant jusqu'à 3 m³/h. Pour des rapports de consommation osygène/acétylène voisins de la stœ- chiométrie, aucune sensiblité à la «prise à l'injecteur» n'a été constatée.

## Revendications

1. Buse de chalumeau à mélange interne, du type comprenant une enveloppe annulaire extérieure (1 ) et un noyau (2) disposé dans cette enveloppe, l'enveloppe et le noyau définissant une série de canaux (15) dont chacun comporte successivement, à partir de l'amont, une zone d'injection adaptée pour être alimentée en gaz combustible et en gaz comburant, une zone de mélange puis une zone d'homogénéisation, l'enveloppe extérieure (1) se prolongeant au-delà de l'extrémité du noyau (2) et formant à son extrémité aval un conduit unique (18) de sortie du mélange, cette buse étant caractérisée en ce que dans la zone d'homogénéisation (_{X2} à x₅), les canaux ont une section nettement plus forte que dans la zone de mélange (x₁ à x₂) et en ce que les canaux (15) débouchent dans un espace annulaire (16) délimité entre l'enveloppe extérieure (1) et le noyau (2) et ayant une section (S) à peu près constante et égale à la section totale (n.s) des canaux (15) dans la zone d'homogénéisation, cet espace annulaire débouchant à son tour dans un passage unique (17, 18) à section décroissante délimité par l'enveloppe extérieure (1 ) et dont l'extrémité aval forme ledit conduit unique (18) de sortie du mélange.

2. Buse de chalumeau suivant la revendication 1, caractérisée en ce que, dans la région dudit espace annulaire (16), l'enveloppe extérieure (1) a un profil intérieur (3) tronconique et le noyau (2) a un profil (10) à peu près parabolique.

3. Buse de chalumeau suivant la revendication 1, caractérisée en ce que, dans la région dudit espace annulaire (16), l'enveloppe extérieure (1 ) an un profil intérieur (3) tronconique et le noyau (2) a un profil constitué d'un tronc de cône amont (19) suivi d'un cône aval (20) de plus grand angle au sommet.

4. Buse de chalumeau suivant la revendication 3, caractérisée en ce que le raccordement entre le tronc de cône (19) et le cône (20) se trouve à l'emplacement (xₛ) où la section de passage serait maximale si le tronc de cône et le cône étaient remplacés par un cône unique (21 ).

5. Buse de chalumeau suivant l'une quelconque des revendications 1 à 4, caractérisée en ce qu'entre l'extrémité (11) du noyau (2) et ledit conduit unique de sortie (18), ledit passage unique (17) présente une section circulaire.

6. Buse de chalumeau suivant l'une quelconque des revendications 1 à 5, caractérisée en ce que ledit conduit unique de sortie (18) est cylindrique.

7. Buse de chalumeau suivant l'une quelconque des revendications 1 à 6, caractérisée en ce que l'enveloppe extérieure (1 ) à un profil intérieur (3) tronconique jusqu'audit conduit unique de sortie (1).

8. Buse de chalumeau suivant l'une quelconque des revendications 1 à 7, caractérisée en ce que l'extrémité (11) du noyau (2) forme une pointe arrondie.

## Patentansprüche

1. Schweissbrennerdüse mit Innenmischung, mit einem äusseren Ringmantel (1) und einem Kern (2), der in diesem Mantel angeordnet ist, wobei der Mantel und der Kern eine Reihe von Kanälen (15) bilden, deren jeder nacheinander, ausgehend von der Aufstromseite, eine Einspritzzone, die geeignet ist, um mit brennbarem Gas und die Verbrennung bewirkendem Gas versorgt zu werden, eine Mischungszone und dann eine Homogenisierungszone aufweist, wobei der Aussenmantel (1) sich über das Ende des Kerns (2) hinaus verlängert und an seinem abstromigen Ende eine einzige Leitung (18) für den Ausgang des Gemisches bildet, wobei diese Düse dadurch gekennzeichnet ist, dass in der Homogenisierungszone (_{X2} bis x₅) die Kanäle einen Querschnitt haben, der wesentlich grösser als in der Mischungszone (_{X1} bis _{X2}) ist, und dass die Kanäle (15) in einen Ringraum (16) münden, der zwischen dem Aussenmantel (1) und dem Kern (2) begrenzt ist und einen Querschnitt (S) etwa konstant und gleich dem Gesamtquerschnitt (n.s) der Kanäle (15) in der Homogenisierungszone hat, wobei dieser Ringraum seinerseits in einen einzigen Durchgang (17, 18) mit abnehmendem Querschnitt mündet, welcher durch den Aussenmantel (1) begrenzt ist und dessen abstromseitiges Ende die einzige Leitung (18) für den Ausgang des Gemisches bildet.

2. Schweissbrennerdüse nach Anspruch 1, dadurch gekennzeichnet, dass in dem Bereich des Ringraumes (16) der Aussenmantel (1) ein kegelförmiges Innenprofil (3) hat und der Kern (2) ein etwa parabolisches Profil (10) hat.

3. Schweissbrennerdüse nach Anspruch 1, dadurch gekennzeichnet, dass in dem Bereich des Ringraumes (16) der Aussenmantel (1) ein kegelförmiges Innenprofil (3) hat und der Kern (2) ein Profil hat, welches von einem aufstromseitigen Kegelstumpf (19), gefolgt von einem abstromseitigen Kegel (20) mit grösserem Winkel an der Spitze, gebildet ist.

4. Schweissbrennerdüse nach Anspruch 3, dadurch gekennzeichnet, dass der Anschluss zwischen dem Kegelstumpf (19) und dem Konus (20) sich an der Stelle (x₈ befindet, wo der Durchgangsquerschnitt maximal wäre, wenn der Kegelstumpf und der Konus durch einen einzigen Konus (21 ) ersetzt wären.

5. Schweissbrennerdüse nach einem der Ansprüche 1 bis 4, dadurch gekennzeichnet, dass zwischen dem Ende (11) des Kerns (2) und der einzigen Ausgangsleitung (18) der einzige Durchgang (17) einen Kreisquerschnitt hat.

6. Schweissbrenner nach einem der Ansprüche 1 bis 5, dadurch gekennzeichnet, dass die einzige Ausgangsleitung (18) zylindrisch ist.

7. Schweissbrenner nach einem der Ansprüche 1 bis 6, dadurch gekennzeichnet, dass der Aussenmantel (1 ) bis zu der einzigen Ausgangsleitung (1) ein kegelstumpfförmiges inneres Profil (3) hat.

8. Schweissbrennerdüse nach einem der Ansprüche 1 bis 7, dadurch gekennzeichnet, dass das Ende (11) des Kerns (2) eine abgerundete Spitze hat.

## Claims

1. Blow-torch nozzle with internal mixing, of the type comprising an outer annular case (1) and a core (2) disposed in this case, the case and the core defining a series of passages (15), each of which comprises in succession, starting from the upstream end, an injection zone adapted to be supplied with fuel gas and with cumburant gas, a mixing zone and then a homogenising zone, the outer case (1) extending beyond the end of the core (2) and forming at its downstream end a single outlet conduit (18) for the mixture, this nozzle being characterised in that in the homogenising zone (x2 to x5), the passages have a distinctly greater cross-section than in the mixing zone (_{X1} to _{X2}) and in that the passages (15) lead into an annular space (16) delimited between the outer case (1) and the core (2) and having a cross-section (S) which is approximately constant and equal to the overall cross-section (n.s) of the passages (15) in the homogenising zone, this annular space for its part leading into a single passage (17, 18) of decreasing cross-section delimited by the outer case (1) and whose downstream end forms the said single outlet conduit (18) for the mixture.

2. Blow-torch nozzle according to claim 1, characterised in that in the region of the said annular space (16), the outer case (1) has a frustoconical inner profile (3) and the core (2) has an approximately parabolic profile (10).

3. Blow-torch nozzle according to claim 1, characterised in that in the region of the said annular space (16), the outer case (1) has a frustoconical inner profile (3) and the core (2) has a profile formed by an upstream cone frustum (19) followed by a downstream cone (20) having a greater apex angle.

4. Blow-torch nozzle according to claim 3, characterised in that the junction between the cone frustum (19) and the cone (20) is situated at the location (xₛ) at which the passage cross-section would be a maximum if the cone frustum and the cone were replaced by a single cone (21 ).

5. Blow-torch nozzle according to any one of the claims 1 to 4, characterised in that between the end (11) of the core (2) and the said single outlet conduit (18) the said single passage (17) has a circular cross-section.

6. Blow-torch nozzle according to any one of the claims 1 to 5, characterised in that the said single outlet conduit (18) is cylindrical.

7. Blow-torch nozzle according to any one of the claims 1 to 6, characterised in that the outer case (1) has a frustoconical inner profile (3) as far as the said single outlet conduit (1).

8. Blow-torch nozzle according to any one of the claims 1 to 7, characterised in that the end (11) of the core (2) forms a rounded-off tip.
